# EUROPÄISCHE PATENTSCHRIFT

(11) **EP 2 308 333 B1**
(45) Veröffentlichungstag und Bekanntmachung des Hinweises auf die Patenterteilung: **07.12.2016**
(21) Anmeldenummer: 10186714.1
(22) Anmeldetag: 06.10.2010
(51) Int. Cl.: A42B 3/28

(54) **Lüftungssystem für Sporthelme**
Ventilation system for sports helmets
Système de ventilation pour des casques de sports

(30) Priorität: 06.10.2009 DE 102009045383
(43) Veröffentlichungstag der Anmeldung: 13.04.2011
(73) Patentinhaber: CASCO Group Societate in Comandita Simpla (SCS), Satu Mare 440247 (RO)
(72) Erfinder: Krauter, Manfred, 01900, Bretnig (DE)
(74) Vertreter: Kailuweit & Uhlemann Patentanwälte Partnerschaft mbB

(56) Entgegenhaltungen:
- WO-A1-2007/093054
- DE-A1- 3 407 403
- DE-A1- 3 822 252
- DE-C1- 3 316 920
- DE-U1-202006 014 755
- US-A1- 2008 134 415

## Beschreibung

Die Erfindung betrifft ein Sporthelm mit Lüftungssystem, insbesondere für Skifahrer, das sich durch einen einfachen, kostengünstigen Aufbau, leichte Bedienbarkeit und die individuelle Anpassung des Luftstroms durch den Träger auszeichnet.

In den letzten Jahren hat das Bewusstsein für die Gefährdung, der sich Sportler beim Ausüben ihrer Sportarten aussetzen, deutlich zugenommen. Besonders Sportarten, die eine ausgeprägte Hochgeschwindigkeitskomponente aufweisen, wie Motorsportarten, Skiabfahrtslauf, Radsport, bergen ein erhöhtes Verletzungsrisiko. Die Sportler versuchen dem mittels geeigneter Sicherheitsmaßnahmen, insbesondere geeigneter Sportbekleidung, Rechnung zu tragen. Wesentlicher Bestandteil derartiger Bekleidung ist ein widerstandsfähiger Kopfschutz, z. B. in Form eines Helms. Da beim Sporttreiben eine erhöhte körperliche Belastung auftritt, ist mit verstärkter Schweißbildung und daraus resultierend einem erhöhten Belüftungsbedarf zu rechnen. Insbesondere bei Helmen ist der Bedarf nach Belüftung nur schwer mit den Sicherheitsanforderungen zu vereinbaren, die eine möglichst geschlossene Einkapselung des zu schützenden Kopfes erfordern.

DE 693 10 264 T2 stellt eine Helmkonstruktion, bevorzugt für Motorradfahrer vor, bei der an der Frontseite des Helms Lufteintrittsöffnungen ausgebildet sind, die durch Röhren in der Dämpfungsschicht des Helms bis zu dessen Rückseite geführt werden, wo Luftaustrittsöffnungen existieren. Im Inneren des Helms existieren Luftkanäle, die durch das Dämpfungsmaterial von der Kopfoberfläche zu den Röhren geführt sind. Eine derartige Konstruktion ist jedoch aufwendig herzustellen und eine Regelung des zugeführten Luftstromes kaum möglich. Die DE 42 05 842 C1 offenbart die Konstruktion eines Sporthelms, bei dem Lüftungsöffnungen durch Verschieben einer, mit korrespondierenden Öffnungen versehenen Außenschale bedarfsgerecht geöffnet bzw. geschlossen werden können. Hauptnachteil ist hierbei, dass die Lüftungsöffnungen nicht einzeln und individuell eingestellt werden können, da beim Verschieben der Außenschale gleichzeitig alle Öffnungen in gleichem Maße geöffnet bzw. geschlossen werden. Darüber hinaus sind die Öffnungen senkrecht zur Strömungsrichtung des Fahrtwindes angeordnet, was das Einströmen frischer Luft in die Öffnungen, mindestens an den Seiten sowie der Ober- und Hinterseite des Helms, erschwert oder aufgrund von Turbulenzen bei höherer Geschwindigkeit verhindert.

Die US 4,964,178 beschreibt einen Helm für Motorradfahrer, der auf seiner Oberseite mindestens eine Belüftungsöffnung aufweist, über die, mittels eines verschiebbaren Abdeckungselements Luft bedarfsgerecht ins Helminnere geleitet werden kann.

Die US 6,317,891 B1 beschreibt die Konstruktion eines Helms für Motorradfahrer mit einem internen Ventilationssystem. Das Ventilationssystem weist eine vordere und eine hintere Platte auf, die entsprechende Öffnungen abdecken. Daneben existieren zwei weitere Lufteinlassöffnungen, die seitlich zur vorderen Öffnung positioniert sind. Diese Öffnungen werden durch Abdeckelemente verschlossen, die sich vom Inneren des Helms her vor die Öffnungen bewegen. Die Öffnungen weisen eine komplexe Mechanik im Helminneren auf, die es ermöglicht, ihr Öffnen bzw. Schließen zu steuern.

Die DE 33 16 920 C1 hat einen Sturzhelm mit einer Einrichtung zur Belüftung des Helminnenraums zum Gegenstand. Diese Einrichtung hat dabei eine Lüftungsöffnung in der Helmkalotte an die sich Luftführungskanäle auf der Innenseite der Kalotte, die die aufgenommene Luft im Inneren des Helmes verteilen, anschließen. Nachteilig benötigt dieses System einen hohen Staudruck um die Verteilung der Frischluft in die Luftführungskanäle zu gewährleisten und ist daher für Fahrradhelme weniger geeignet.

Aufgabe der vorliegenden Erfindung ist es, ein zuverlässiges und kostengünstiges Lüftungssystem für einen Sporthelm, insbesondere für Skifahrer, vorzustellen, das neben einer einfachen Bedienbarkeit auch die Anpassung an unterschiedliche Bedürfnisse durch die Anpassung und/oder Auswechslung der lüftungsbestimmenden Helmteile gestattet.

Erfindungsgemäß wird diese Aufgabe durch ein Lüftungssystem gemäß Anspruch 1 gelöst, wobei wenigstens ein Teil der Lüftungsöffnungen Abdeckungen aufweist, die die Lüftungsöffnungen mindestens teilweise bedecken und durch Ankippen um eine Drehachse die Lüftungsöffnungen teilweise oder vollständig freigeben.

Dabei sind Lüftungsöffnungen mit Abdeckungen versehen, die formschlüssig so in die Helmoberschale integriert sind, dass sie im geschlossenen Zustand im Wesentlichen glatt mit dessen Oberfläche abschließen. Die Abdeckungen sind kipp- bzw. klapp- oder schwenkbar und können durch Ankippen die Lüftungsöffnungen partiell oder vollständig freigeben. Die Kipp-, Klapp- oder Schwenkbewegung der Abdeckungen erfolgt dabei um eine Drehachse, die im Wesentlichen parallel bzw. tangential zur Helmoberfläche verläuft.

Bei der Betätigung einer Abdeckung wird ein Ende der Abdeckung über die umliegende Helmoberfläche angehoben, während sich das andere Ende der Abdeckung unter das Niveau der umliegenden Helmoberfläche absenkt. Das angehobene Ende der Abdeckung kann dabei an seiner Unterseite Luftführungskanäle bzw. Luftführungsrippen aufweisen. Diese Rippen verbessern gleichzeitig die Stabilität des Endes der Abdeckung. Am Helmteil, der beim Ankippen der Abdeckung freigelegt wird, können ebenfalls Luftführungskanäle bzw. Luftführungsrippen angeordnet sein. Die zwei auf der Helmoberfläche angeordneten Lüftungsöffnungen werden somit durch nur eine Betätigung der Abdeckung geöffnet.

Vorteilhaft wird die Abdeckung so in der Helmoberfläche angeordnet, dass beim Betätigen der, in Blickrichtung des Trägers, vordere Teil der Abdeckung über die Helmoberfläche angehoben wird.

Die Lüftungsöffnungen können an beliebigen Stellen des Helms ausgebildet werden. Eine Anordnung der Öffnungen symmetrisch zur Verbindungslinie Stirnbereich - Nackenbereich ist möglich und bietet fertigungstechnische Vorteile durch die einfache Gestaltung der Urformwerkzeuge.

Vorteilhaft sind die Lüftungsöffnungen zur gezielten Kühlung des Kopfes im Schläfen- und/oder Nackenbereich angeordnet.

Vorteilhaft weisen eine oder mehrere Abdeckungen Lüftungsschlitze auf, die eine permanente Entlüftung ermöglichen. Diese Lüftungsschlitze sind in einer bevorzugten Ausführungsform nach hinten und unten gerichtet geöffnet.

Damit die Abdeckungen in der gewünschten Lage verharren, können sie in mindestens einer Position form- und/oder kraftschlüssig arretiert werden. Dies geschieht vorteilhaft, mit in die Seiten der Abdeckungen eingearbeiteten Noppen, die in Vertiefungen im Helmmaterial einrasten. Die Positionen von Noppen und Vertiefungen können auch vertauscht sein.

Die Achsen der kipp-, klapp- oder schwenkbaren Abdeckungen sind vorteilhaft so in den Helm integriert, dass die Abdeckungen bei Bedarf entfernt werden können. Auf diese Weise kann eine oder mehrere Abdeckungen speziellen Anforderungen entsprechend ausgewählt und in den Helm eingesetzt werden. So können z. B. Abdeckungen mit oder ohne vorgefertigte zusätzliche Lüftungsöffnungen eingesetzt werden. Die Abdeckungen können farblich oder in ihrem Material angepasst werden oder mit zusätzlichen Funktionselementen, wie z. B. Beleuchtungen, Zwangslüftungen, Rückstrahlern, Aufnahmen für Kopf- oder Ohrhörern oder ähnlichem ausgerüstet sein. Zwangslüftungen sorgen durch eine aktive Luftzufuhr, z. B. mittels eines Ventilators, für eine erzwungene Luftzufuhr in den Helm.

Ein elastisches Klicksystem für die Abdeckungen sieht z. B. vor, die Achse in formschlüssige Lager einzubringen, wobei die Lager aus elastischem Material bestehen und eine Öffnung mit einem etwas geringeren Durchmesser als der Achsendicke aufweisen, durch die die Achse mit geringem Kraftaufwand vom Träger herausgeklickt werden kann.

Ein elastisches Klicksystem für die Abdeckungen sieht vor, die Achsen der Abdeckungen als Stifte an Ausformungen aus einem elastischen Material auszubilden, die es ermöglichen, die Ausformungen elastisch zu verformen, um die Achsstifte in die Achsenbuchsen im Helmmaterial einzubringen bzw. aus diesem zu entfernen.

Ein weiteres elastisches Klicksystem für die Abdeckungen sieht vor, dass die Achsenbuchsen in elastischen Ausformungen des Helmmaterials ausgeführt sind, so dass eine kurzzeitige Verformung das Einführen bzw. Entfernen der Abdeckungen gestattet.

Es sind auch Kombinationen der beispielhaft genannten elastischen Klicksysteme zur Befestigung der Achsen der Abdeckungen im Helmmaterial möglich.

In einer bevorzugten Ausführungsform weisen die Abdeckungen nach vorn ausgerichtete Lüftungsöffnungen auf. Die Abdeckungen sind symmetrisch, so dass eine Abdeckung, für den Fall, dass der Luftstrom reduziert werden soll, aus dem elastischen Klicksystem entfernt und um 180° gedreht wieder eingesetzt wird. Die Lüftungsöffnungen der Abdeckungen weisen nun nach hinten und werden nicht mehr direkt angeströmt. Für den Fall, dass der Luftstrom erhöht werden soll, kann umgekehrt verfahren werden.

Eine bevorzugte Ausführungsform sieht vor, dass die Lüftungsöffnungen und die zugehörigen Abdeckungen in Rahmen ausgebildet sind. Die Rahmen können in den Helm integriert sein oder getrennt aus dem Helm entfernbar bzw. in diesen einsetzbar sein. Dadurch ist es möglich, die gesamte Lüftungsöffnung mit Rahmen und Abdeckung zu wechseln, um so den Anforderungen angepasste Ausführungsformen einzusetzen oder modische oder ästhetische Anpassungen der Helmschale zu realisieren. Auch die Aufnahme von Funktionselementen, wie Beleuchtungen oder Zwangslüftungen, in den Rahmen ist möglich.

In einer weiteren bevorzugten Ausführungsform dienen die Rahmen als Halterung für Abdeckungen, die um eine Achse, die senkrecht zur Helmoberfläche ausgerichtet ist, gedreht werden können.

Die Rahmen können dabei geschlossen ausgebildet sein oder die Abdeckungen nur partiell umgeben, beispielsweise in Form eines U, wobei der geöffnete Teil des U eine Aussparung im Rahmen darstellt.

Bevorzugt verläuft die Drehachse der Abdeckung mittig und rechtwinklig zur Symmetrielinie.

### Ausführungsbeispiel:

In einem Ausführungsbeispiel sind in einem Helm zwei Lüftungsöffnungen vorhanden. Beide Lüftungsöffnungen sind entlang einer Symmetrielinie angeordnet, die vom Stirnbereich des Helms (Nasenwurzel des Trägers) über den, beim Tragen, höchsten Punkt zum Nackenbereich (Halswirbel des Trägers) des Helms führt. Die erste Lüftungsöffnung befindet sich oberhalb des Stirnbereichs des Helms vor dem höchsten Punkt, die zweite Lüftungsöffnung ist hinter dem höchsten Punkt des Helms vor dem Nackenbereich angeordnet. Die beiden Öffnungen sind axialsymmetrisch zur oben erwähnten Symmetrielinie angeordnet und mit Abdeckungen versehen. Die Abdeckungen sind so in die Helmoberfläche integriert, dass sie im geschlossenen Zustand glatt mit dessen Oberfläche abschließen. Die Abdeckungen sind beweglich und können durch Ankippen die Lüftungsöffnungen teilweise freigeben. Die Drehachse der Abdeckung verläuft mittig und rechtwinklig zur Symmetrielinie.

Bei der Betätigung der vorderen Abdeckung wird das, in Blickrichtung des Helmträgers, vordere Ende der Abdeckung über die umliegende Helmoberfläche angehoben, während sich das hintere Ende der Abdeckung unter das Niveau der umliegenden Helmoberfläche absenkt. Das vordere Ende der Abdeckung weist dabei an seiner Unterseite Luftführungsrippen auf, die zugleich der Ausstreifung der Abdeckung dienen. Am Helmteil, der beim Ankippen der Abdeckung am hinteren Abdeckungsende freigelegt wird, sind ebenfalls Luftführungsrippen angeordnet.

Die hintere Abdeckung ist in ähnlicher Weise wie die vordere Abdeckung ausgeführt. Beim Öffnen der hinteren Abdeckung wird jedoch der hintere Teil der Abdeckung über die umliegende Helmoberfläche angehoben, wodurch sich entsprechend der vordere Teil der hinteren Abdeckung unter das Niveau der umliegenden Helmoberfläche absenkt.

Die hintere Abdeckung ist mit einigen Lüftungsschlitzen versehen, die eine minimale Lüftung gewährleisten. Diese Lüftungsschlitze sind, nach hinten und unten gerichtet, geöffnet und können so eine Lüftung ohne das Eindringen eventueller Niederschläge gewährleisten.

### Figuren:

Fig. 1 zeigt einen Helm mit einem erfindungsgemäßen Lüftungssystem in Kavaliersperspektive. In der Helmoberfläche (10) ist eine Abdeckung (1) angeordnet, die um eine Drehachse (2) drehbar gelagert ist. In der Darstellung entsprechend Figur 1 ist die Abdeckung so gedreht, dass eine vordere Lüftungsöffnung (8) und eine hintere Lüftungsöffnung (9) geöffnet sind. Durch Druck auf den vorderen Bereich der Abdeckung (1) kann der Benutzer auf einfache Art und Weise eine Drehung der Abdeckung 1 bewirken, durch die beide Lüftungsöffnungen (8, 9) geschlossen werden. Beide Lüftungsöffnungen weisen Luftführungskanäle bzw. Luftführungsrippen (11) auf, die den Luftstrom im Inneren des Helmes verteilen.
**Fig. 2** zeigt einen Ausschnitt aus einer Helmschale mit Lüftungsöffnung und zugehöriger Abdeckung (1) im Querschnitt. Die Abdeckung (1) ist in einen Rahmen (3) eingepasst und um die Drehachse (2) beweglich. Die beiden Arretiervorrichtungen (4) dienen zum Fixieren der Abdeckung (1) in der offenen oder geschlossenen Position. Die Abdeckung (1) ist in der geschlossenen Stellung abgebildet. Sie wird in dieser Lage durch die Arretiervorrichtung (4) gehalten. Die beiden Pfeile deuten die mögliche Öffnungsbewegung der Abdeckung (1) an. In der geöffneten Stellung wird die Abdeckung (1) mit der schlitzförmigen Arretiervorrichtung (4) fixiert.
**Fig. 3** zeigt eine alternative Arretiervorrichtung (4) in einer Prinzipdarstellung. Die Pfeilrichtung gibt die Richtung der Bewegung der Abdeckung (1) wieder. Da Abdeckung (1) und Rahmen (3) aus elastischem Material bestehen, kann die Noppe (6) über die Noppe (5) hinweg gleiten und in der Ausnehmung (7) eine stabile Position einnehmen. Dadurch wird die Abdeckung (1) in der gewünschten Position fixiert.

### Bezugszeichenliste

- 1: Abdeckung
- 2: Drehachse
- 3: Rahmen
- 4: Arretiervorrichtung
- 5: Noppe im Rahmen
- 6: Noppe an der Abdeckung
- 7: Ausnehmung im Rahmen
- 8: vordere Lüftungsöffnung
- 9: hintere Lüftungsöffnung
- 10: Helmoberfläche
- 11: Luftführungskanäle/ Luftführungsrippen

## Patentansprüche

1. Sporthelm mit Lüftungssystem mit Lüftungsöffnungen, wobei wenigstens ein Teil der Lüftungsöffnungen Abdeckungen (1) aufweist, die die Lüftungsöffnungen (8,9) mindestens teilweise bedecken und durch Ankippen um eine Drehachse (2), die im Wesentlichen parallel bzw. tangential zur Helmoberfläche (10) verläuft, die Lüftungsöffnungen (8,9) teilweise oder vollständig freigeben, wobei bei Betätigung einer der Abdeckungen (1) ein Ende dieser Abdeckung (1) über die umliegende Helmoberfläche (10) angehoben wird, während sich das andere Ende dieser Abdeckung (1) unter das Niveau der umliegenden Helmoberfläche (10) absenkt, **dadurch gekennzeichnet dass** zwei auf der Helmoberfläche (10) angeordnete Lüftungsöffnungen (8,9) durch nur eine Betätigung dieser Abdeckung (1) zu öffnen sind.

2. Sporthelm mit Lüftungssystem nach Anspruch 1, **dadurch gekennzeichnet, dass** die Abdeckung (1) an der, über die Helmoberfläche (10) hinausragenden Seite und/ oder auf der ins Helminnere gerichteten Seite, Luftführungskanäle und/oder Luftführungsrippen (11) aufweist.

3. Sporthelm mit Lüftungssystem nach einem der vorangehenden Ansprüche, **dadurch gekennzeichnet, dass** die über die Helmoberfläche (10) hinausragende Seite der Abdeckung (1) entgegen der Strömungsrichtung der Luft ausgerichtet ist.

4. Sporthelm mit Lüftungssystem nach einem der vorangehenden Ansprüche, **dadurch gekennzeichnet, dass** ein Teil der Abdeckungen (1) Lüftungsschlitze aufweist.

5. Sporthelm mit Lüftungssystem nach einem der vorangehenden Ansprüche, **dadurch gekennzeichnet, dass** mindestens eine der Abdeckungen (1) mit einer lösbaren Verbindung am oder im Helm befestigt ist.

6. Sporthelm mit Lüftungssystem nach Anspruch 5, **dadurch gekennzeichnet, dass** die lösbare Verbindung ein elastisches Klicksystem ist.

7. Sporthelm mit Lüftungssystem nach einem der vorangehenden Ansprüche, **dadurch gekennzeichnet, dass** mindestens eine der Abdeckungen (1) in mindestens einer Position arretierbar ist.

8. Sporthelm mit Lüftungssystem nach einem der vorangehenden Ansprüche, **dadurch gekennzeichnet, dass** mindestens eine der Abdeckungen (1) symmetrisch gestaltet ist und gerichtete Lüftungsöffnungen aufweist, wobei die Lüftungsöffnungen durch entsprechendes Einsetzen dieser Abdeckung (1) in den Helm in Richtung der Luftströmung oder entgegengesetzt dazu ausgerichtet werden.

9. Sporthelm mit Lüftungssystem nach einem der vorangehenden Ansprüche, **dadurch gekennzeichnet, dass** mindestens eine der Abdeckungen (1) in einem Rahmen (3) angeordnet ist, der in den Helm integriert oder lösbar mit diesem verbunden ist und diese Abdeckung (1) vollständig oder partiell umgibt.

10. Sporthelm mit Lüftungssystem nach Anspruch 9, **dadurch gekennzeichnet, dass** die Aufnahme von Funktionselementen in den Rahmen möglich ist.

11. Sporthelm mit Lüftungssystem nach Anspruch 10, **dadurch gekennzeichnet, dass** das Funktionselement eine Beleuchtung, ein Rückstrahler, eine Zwangslüftung oder eine Aufnahme für Ohr- bzw. Kopfhörer ist.

## Claims

1. Sports helmet comprising a ventilation system having ventilation openings, at least some of the ventilation openings comprising covers (1) which cover the ventilation openings (8, 9) at least in part and which release the ventilation openings (8, 9) in part or completely by tilting about a rotational axis (2) that extends substantially in parallel with or tangentially to the helmet surface (10), an end of said cover (1) being raised above the surrounding helmet surface (10) when one of the covers (1) is actuated, whilst the other end of said cover (1) drops below the level of the surrounding helmet surface (10), **characterised in that** two ventilation openings (8, 9) arranged on the helmet surface (10) can be opened by just one actuation of said cover (1).

2. Sports helmet comprising a ventilation system according to claim 1, **characterised in that** the cover (1) comprises air circulation channels and/or air circulation ribs (11) on the side projecting above the helmet surface (10) and/or on the side pointing towards the helmet interior.

3. Sports helmet comprising a ventilation system according to either of the preceding claims, **characterised in that** the side of the cover (1) projecting above the helmet surface (10) is oriented counter to the air flow direction.

4. Sports helmet comprising a ventilation system according to any of the preceding claims, **characterised in that** some of the covers (1) comprise ventilation slits.

5. Sports helmet comprising a ventilation system according to any of the preceding claims, **characterised in that** at least one of the covers (1) is fastened on or in the helmet by means of a detachable connection.

6. Sports helmet comprising a ventilation system according to claim 5, **characterised in that** the detachable connection is a resilient click system.

7. Sports helmet comprising a ventilation system according to any of the preceding claims, **characterised in that** at least one of the covers (1) can be locked in at least one position.

8. Sports helmet comprising a ventilation system according to any of the preceding claims, **characterised in that** at least one of the covers (1) is symmetrical and comprises directed ventilation openings, the ventilation openings being oriented in the direction of the air flow or counter thereto by accordingly inserting said cover (1) into the helmet.

9. Sports helmet comprising a ventilation system according to any of the preceding claims, **characterised in that** at least one of the covers (1) is arranged in a frame (3) which is integrated into or detachably connected to the helmet and surrounds said cover (1) completely or in part.

10. Sports helmet comprising a ventilation system according to claim 9, **characterised in that** it is possible to incorporate functional elements in the frame.

11. Sports helmet comprising a ventilation system according to claim 10, **characterised in that** the functional element is a light, a rear reflector, a forced ventilation system or a receptacle for ear- or headphones.

## Revendications

1. Casque de sport avec système de ventilation muni d'ouvertures de ventilation, dans lequel au moins une partie des ouvertures de ventilation présente des couvertures (1) qui couvrent au moins partiellement les ouvertures de ventilation (8, 9) et qui, par le basculement autour d'un axe de rotation (2) qui est essentiellement parallèle ou respectivement tangent à la surface du casque (10), libèrent les ouvertures de ventilation (8, 9) partiellement ou complètement, dans lequel, lors de l'actionnement d'une des couvertures (1), une extrémité de cette couverture (1) est soulevée au-dessus de la surface du casque (10) environnante tandis que l'autre extrémité de cette couverture (1) descend sous le niveau de la surface du casque (10) environnante, **caractérisé en ce que** deux ouvertures de ventilation (8, 9) disposées sur la surface du casque (10) s'ouvrent par seulement un actionnement de cette couverture (1).

2. Casque de sport avec système de ventilation selon la revendication 1, **caractérisé en ce que** la couverture (1) présente, sur le côté dépassant au-dessus de la surface du casque (10) et/ou sur le côté dirigé vers l'intérieur du casque, des canaux de guidage d'air et/ou des nervures de guidage d'air (11).

3. Casque de sport avec système de ventilation selon l'une des revendications précédentes, **caractérisé en ce que** le côté de la couverture (1) dépassant au-dessus de la surface du casque (10) est orienté à l'opposé de la direction d'écoulement de l'air.

4. Casque de sport avec système de ventilation selon l'une des revendications précédentes, **caractérisé en ce qu'**une partie des couvertures (1) présente des fentes de ventilation.

5. Casque de sport avec système de ventilation selon l'une des revendications précédentes, **caractérisé en ce qu'**au moins une des couvertures (1) est fixée sur ou dans le casque avec un raccordement détachable.

6. Casque de sport avec système de ventilation selon la revendication 5, **caractérisé en ce que** le raccordement détachable est un système à cliquer élastique.

7. Casque de sport avec système de ventilation selon l'une des revendications précédentes, **caractérisé en ce qu'**au moins une des couvertures (1) peut être arrêtée dans au moins une position.

8. Casque de sport avec système de ventilation selon l'une des revendications précédentes, **caractérisé en ce qu'**au moins une des couvertures (1) est formée de façon symétrique et présente des ouvertures de ventilation dirigées, dans lequel les ouvertures de ventilation sont orientées dans la direction de l'écoulement d'air ou dans la direction inverse par une introduction correspondante de cette couverture (1) dans le casque.

9. Casque de sport avec système de ventilation selon l'une des revendications précédentes, **caractérisé en ce qu'**au moins une des couvertures (1) est disposée dans un cadre (3) qui est intégré dans le casque ou qui est raccordé à celui-ci de façon détachable et entoure cette couverture (1) complètement ou partiellement.

10. Casque de sport avec système de ventilation selon la revendication 9, **caractérisé en ce que** des éléments fonctionnels peuvent être logés dans le cadre.

11. Casque de sport avec système de ventilation selon la revendication 10, **caractérisé en ce que** l'élément fonctionnel est un éclairage, un réflecteur, une ventilation forcée ou un logement pour des écouteurs à oreillettes ou respectivement à casque.
